# EUROPÄISCHE PATENTSCHRIFT

(11) **EP 3 492 701 B1**
(45) Veröffentlichungstag und Bekanntmachung des Hinweises auf die Patenterteilung: **27.09.2023**
(21) Anmeldenummer: 18205690.3
(22) Anmeldetag: 12.11.2018
(51) Int. Cl.: F01D 5/14, F01D 5/16, F01D 9/02, F01D 9/04, F01D 9/06, F01D 25/04

(54) **TURBOMASCHINEN-STRÖMUNGSKANAL**
TURBOMACHINE FLOW CHANNEL
CANAL D'ÉCOULEMENT DE TURBOMACHINE

(30) Priorität: 01.12.2017 DE 102017221684
(43) Veröffentlichungstag der Anmeldung: 05.06.2019
(73) Patentinhaber: MTU Aero Engines AG, 80995 München (DE)
(72) Erfinder: Ramm, Günter, 82223 Eichenau (DE)

(56) Entgegenhaltungen:
- EP-A2- 2 775 098
- GB-A- 476 222
- GB-A- 2 226 600
- US-A1- 2015 260 103

## Beschreibung

Die vorliegende Erfindung betrifft ein Verfahren zur Herstellung eines Strömungskanals für eine Turbomaschine sowie einen Strömungskanal und eine Turbomaschine, insbesondere Gasturbine, mit dem Strömungskanal.

Aus der US 8,061,969 B2 ist ein Turbinenzwischengehäuse mit Stützstreben und einem diesen stromabwärts folgenden Leitgitter mit einer Anzahl Leitschaufeln bekannt, die größer als die Anzahl der Stützstreben bzw. Hohlprofile ist.

GB 2 226 600 A offenbart eine Turbinenanordnung mit einer ringförmigen Verkleidungs- und Stützrippenbaugruppe, die der Turbinenanordnung mechanische Festigkeit verleiht und das hintere Rotorlager stützt. Die Turbinenanordnung weist außerdem ein Austrittsleitrad auf, das der Verkleidungs- und Stützrippenbaugruppe nachgelagert ist.

Eine weitere Anordnung ist aus dem Dokument US20150260103A1 bekannt. Eine Aufgabe der vorliegenden Erfindung ist es, eine Turbomaschine zu verbessern.

Diese Aufgabe wird durch ein Verfahren mit den Merkmalen des Anspruchs 1 bzw. einen Strömungskanal mit den Merkmalen des Anspruchs 5 gelöst. Anspruch 12 stellt eine Turbomaschine mit wenigstens einem hier beschriebenen Strömungskanal unter Schutz. Vorteilhafte Ausführungsformen der Erfindung sind Gegenstand der Unteransprüche.

Nach einer Ausführung der vorliegenden Erfindung weist ein Strömungskanal für eine, insbesondere einer, Turbomaschine, insbesondere axiale(n) Turbomaschine, insbesondere Gasturbine, insbesondere eines Flugtriebwerks, auf
- ein Leitgitter mit mehreren in Umfangsrichtung verteilten bzw. nebeneinander bzw. aufeinanderfolgend angeordneten Leitschaufeln zur Strömungsumlenkung und mit Strömungspassagen, die jeweils durch zwei aufeinanderfolgende (dieser) Leitschaufeln begrenzt sind; und
- eine Stützrippenanordnung mit mehreren Stützrippen, die in einer Ausführung jeweils eine radial innere und eine radial äußere Mantelfläche des Strömungskanals miteinander verbindet, insbesondere gegeneinander abstützt bzw. hierzu bzw. zur Übertragung von Druck- und/oder Zuglasten eingerichtet ist bzw. verwendet wird, und/oder fest mit einem Gehäuse der Turbomaschine verbunden ist.

Eine Axialrichtung ist in einer Ausführung parallel zu einer Rotations- bzw.

(Haupt)Maschinenachse der Turbomaschine, die Umfangsrichtung entsprechend insbesondere eine Rotationsrichtung (eines Rotors bzw. wenigstens eines dem Leitgitter folgenden Laufgitters) der Turbomaschine, eine Radialrichtung insbesondere senkrecht zu dieser Axial- und Umfangsrichtung. Ein erstes Element ist in einer Ausführung stromabwärts von einem zweiten Element, wenn es einem Auslass des Strömungskanals bzw. der Turbomaschine (axial) näher liegt als das zweite Element. Entsprechend ist in einer Ausführung ein erstes Element stromaufwärts von einem zweiten Element, wenn es einem Einlass des Strömungskanals bzw. der Turbomaschine (axial) näher liegt als das zweite Element.

In einer Ausführung weist/weisen eine oder mehrere der Stützrippen strömungswiderstandreduzierende, insbesondere symmetrische oder asymmetrische, Außenprofile auf, in einer Weiterbildung ist/sind die Stützrippe(n jeweils) mit einem strömungswiderstandreduzierenden Hohlprofil verkleidet, in einer anderen Weiterbildung ist das strömungswiderstandreduzierende Außenprofil integral mit einem Kern der Stützrippe ausgebildet. Dadurch kann in einer Ausführung ein Druckverlust und/oder eine Schwingungsanregung vorteilhaft reduziert werden. In einer Ausführung weisen die Leitschaufeln des Leitgitters jeweils eine Druck- und eine hiervon verschiedene Saugseite zur Strömungsumlenkung auf.

Nach einer Ausführung der vorliegenden Erfindung ist bzw. wird beim Auslegen des Strömungskanals eine Gestaltung wenigstens einer (der) Strömungspassage(n), die einer Stützrippe stromabwärts nachgelagert, insbesondere benachbart, ist, an diese Stützrippe derart angepasst, dass ein Druckverlust, insbesondere wenigstens zwischen einer stromaufwärtigen Vorderkante der Stützrippe und einer stromabwärtigen Hinterkante einer der diese Strömungspassage begrenzenden Leitschaufeln, und/oder eine Schwingungsanregung, insbesondere der Stützrippe, der die Strömungspassage begrenzenden Leitschaufeln und/oder eines dem Leitgitter axial folgenden Laufgitters, reduziert, insbesondere minimiert wird bzw. ist, und zwar für wenigstens die Mehrzahl aller in Umfangsrichtung aufeinanderfolgenden Stützrippen der Stützrippenanordnung jeweils eine Gestaltung einer dieser Stützrippe stromabwärts nachgelagerten, insbesondere benachbarten, Strömungspassage des Leitgitters an diese Stützrippe angepasst, um einen Druckverlust und/oder eine Schwingungsanregung zu reduzieren, insbesondere zu minimieren.

In einer Ausführung ist bzw. sind die Stützrippe(n) und die ihr stromabwärts nachgelagerte(n) Strömungspassage(n) bzw. stromaufwärtige Vorderkanten der diese begrenzenden Leitschaufeln axial bzw. durch einen Axialspalt beabstandet.

Zusätzlich oder alternativ ist in einer Ausführung für die Stützrippe(n jeweils) ein Abstand dieser Stützrippe, insbesondere ihrer stromabwärtigen Hinterkante, zu der ihr stromabwärts nachgelagerten Strömungspassage, deren Gestaltung zur Reduzierung eines Druckverlusts und/oder einer Schwingungsanregung an diese Stützrippe angepasst ist bzw. wird, insbesondere axial und/oder in Umfangsrichtung, kleiner als zu allen anderen Strömungspassagen des Leitgitters. Mit anderen Worten ist in einer Ausführung, insbesondere für wenigstens die Mehrzahl aller in Umfangsrichtung aufeinanderfolgenden Stützrippen der Stützrippenanordnung jeweils, eine bzw. die einer Stützrippe stromabwärts nachgelagerte Strömungspassage, deren Gestaltung zur Reduzierung eines Druckverlusts und/oder einer Schwingungsanregung an diese Stützrippe angepasst ist bzw. wird, (jeweils) die dieser Stützrippe nächstgelegene bzw. benachbarte Strömungspassage des Leitgitters stromabwärts hinter der Stützrippenanordnung.

Hierdurch kann in einer Ausführung ein Wirkungsgrad und/oder eine Lebensdauer der Turbomaschine verbessert werden.

Das Anpassen der Gestaltung mehrerer der jeweils einer Stützrippe stromabwärts nachgelagerten Strömungspassagen an diese Stützrippen, um einen Druckverlust und/oder eine Schwingungsanregung zu reduzieren, umfasst jeweils ein Positionieren dieser Strömungspassage in Umfangsrichtung relativ zu dieser Stützrippe derart, dass ein Nachlauf der Stützrippe einen Eintrittsquerschnitt der Strömungspassage in einem mittleren Bereich des Eintrittsquerschnitts schneidet.

Erfindungsgemäß ist bzw. wird für wenigstens die Mehrzahl aller in Umfangsrichtung aufeinanderfolgenden Stützrippen der Stützrippenanordnung jeweils, eine bzw. die Strömungspassage, die dieser Stützrippe stromabwärts nachgelagert, insbesondere benachbart, ist, relativ zu dieser Stützrippe in Umfangsrichtung derart positioniert, dass ein Nachlauf der Stützrippe einen Eintrittsquerschnitt der Strömungspassage in einem mittleren Bereich schneidet. Eine solcherart relativ zu einer Stützrippe positionierte Strömungspassage wird vorliegend zur kompakteren Darstellung bzw. eindeutigen Identifizierung auch als (die) von dieser Stützrippe beschickte Strömungspassage bezeichnet.

Der Nachlauf einer Stützrippe ist in einer Ausführung in fachüblicher Weise durch die zwei Stromlinien begrenzt, die von einander in Umfangsrichtung gegenüberliegenden Seiten der Stützrippe abgehen. Die Skelettlinie bzw. Profilmittellinie einer Stützrippe ist in einer Ausführung in fachüblicher Weise die Verbindungslinie der in ein Profil bzw. einen Querschnitt der Stützrippe einbeschriebenen Kreismittelpunkte. Der Endbereich der Skelettlinie erstreckt sich in einer Ausführung von einer stromabwärtigen Hinterkante der Stützrippe über höchstens 25%, insbesondere höchstens 10%, in einer Ausführung höchstens 5%, der Länge der Skelettlinie. Der Eintrittsquerschnitt einer Strömungspassage erstreckt sich in einer Ausführung, insbesondere in Umfangsrichtung, zwischen den stromaufwärtigen Vorderkanten der die Strömungspassage begrenzenden Leitschaufeln, sein mittlerer Bereich in einer Ausführung über höchstens 80%, insbesondere höchstens 60%, und/oder wenigstens 10%, insbesondere wenigstens 25%, des Eintrittsquerschnitts bzw. seiner Breite in Umfangsrichtung und/oder ist von den beiden Vorderkanten der die Strömungspassage begrenzenden Leitschaufeln (in Umfangsrichtung) äquidistant beabstandet.

Hierdurch wird in einer Ausführung das Leitgitter vorteilhaft angeströmt. Dadurch kann in einer Ausführung ein Druckverlust und/oder eine Schwingungsanregung besonders vorteilhaft reduziert werden.

Zusätzlich zu einer solchen Umfangspositionierung umfasst für wenigstens die Mehrzahl aller in Umfangsrichtung aufeinanderfolgenden Stützrippen der Stützrippenanordnung jeweils, das Anpassen der Gestaltung der dieser Stützrippe stromabwärts nachgelagerten Strömungspassage an die ihr stromaufwärts vorgelagerte Stützrippe, um einen Druckverlust und/oder eine Schwingungsanregung zu reduzieren, jeweils ein Verändern einer Form, insbesondere auch Größe, dieser Strömungspassage gegenüber einer oder mehrerer anderer der Strömungspassagen des Leitgitters, insbesondere also ein zusätzliches Verändern einer Form, insbesondere auch Größe, mehrerer von Stützrippen beschickter Strömungspassage(n), die relativ zu (einer) der Stützrippe(n) in Umfangsrichtung derart positioniert ist bzw. sind, dass ein Nachlauf der Stützrippe einen Eintrittsquerschnitt der Strömungspassage in einem mittleren Bereich schneidet.

Erfindungsgemäß ist bzw. wird wenigstens für die Mehrzahl aller in Umfangsrichtung aufeinanderfolgenden Stützrippen der Stützrippenanordnung jeweils, eine Form, insbesondere auch Größe, einer bzw. der dieser Stützrippe stromabwärts nachgelagerten, insbesondere benachbarten, Strömungspassage, deren Gestaltung an diese Stützrippe angepasst ist bzw. wird, von wenigstens einer anderen der Strömungspassage verschieden (ausgelegt), also zusätzlich eine Form, insbesondere auch Größe, mehrerer von Stützrippen beschickter Strömungspassagen, die relativ zu einer der Stützrippen in Umfangsrichtung derart positioniert ist bzw. sind, dass ein Nachlauf der Stützrippe einen Eintrittsquerschnitt der Strömungspassage in einem mittleren Bereich schneidet, von wenigstens einer anderen der Strömungspassagen, die keine einer Stützrippe benachbarte Strömungspassage ist, insbesondere nicht von einer Stützrippe beschickt ist, verschieden (ausgelegt).

Durch eine solche Anpassung bzw. spezifisch( angepasst)e Profilierung einer oder mehrerer der Strömungspassage(n), die (jeweils) einer Stützrippe stromabwärts nachgelagert, insbesondere benachbart bzw. von einer Stützrippe beschickt, ist bzw. sind, kann in einer Ausführung ein Druckverlust und/oder eine Schwingungsanregung besonders vorteilhaft reduziert werden.

In einer Ausführung umfasst dieses Verändern der Form, insbesondere auch Größe, wenigstens einer (der), insbesondere von einer Stützrippe beschickten, Strömungspassage(n) gegenüber wenigstens einer anderen (der) Strömungspassage(n) ein Verändern, insbesondere Vergrößern, einer, insbesondere mittleren, maximalen und/oder minimalen, Kanalbreite in Umfangsrichtung, in einer Ausführung um wenigstens 1% und/oder höchstens 50%, insbesondere höchstens 15%.

Entsprechend ist bzw. wird in einer Ausführung für wenigstens eine (der) Stützrippe(n), insbesondere wenigstens für die Mehrzahl aller in Umfangsrichtung aufeinanderfolgenden Stützrippen der Stützrippenanordnung jeweils, eine, insbesondere mittlere, maximale und/oder minimale, Kanalbreite in Umfangsrichtung der Strömungspassage, deren Gestaltung an diese Stützrippe angepasst ist bzw. wird, insbesondere der der Stützrippe stromabwärts benachbarten Strömungspassage, von wenigstens einer anderen der Strömungspassage verschieden (ausgelegt), in einer Ausführung um wenigstens 1% und/oder höchstens 50%, insbesondere höchstens 15%, insbesondere also eine Kanalbreite der bzw. einer oder mehrerer Strömungspassage(n), die relativ zu (einer) der Stützrippe(n) in Umfangsrichtung derart positioniert ist bzw. sind, dass ein Nachlauf der Stützrippe einen Eintrittsquerschnitt der Strömungspassage in einem mittleren Bereich schneidet, von wenigstens einer anderen der Strömungspassage verschieden (ausgelegt), insbesondere von der Mehrzahl der anderen Strömungspassagen.

Hierdurch wird in einer Ausführung ein Nachlauf der Stützrippe vorteilhaft in die Strömungspassage geführt. Dadurch kann in einer Ausführung ein Druckverlust und/oder eine Schwingungsanregung besonders vorteilhaft reduziert werden.

Zusätzlich oder alternativ umfasst in einer Ausführung das Verändern der Größe und/oder Form wenigstens einer (der), insbesondere von einer Stützrippe beschickten, Strömungspassage(n) gegenüber wenigstens einer anderen (der) Strömungspassage(n) ein Verändern einer strömungspassagenseitigen Druckseite einer der beiden Leitschaufeln und/oder einer strömungspassagenseitigen Saugseite einer der beiden Leitschaufeln, die die eine Strömungspassage begrenzen, und/oder Profils einer dieser beiden Leitschaufeln oder dieser beider Leitschaufeln gegenüber der anderen Strömungspassage bzw. der diese begrenzenden Leitschaufel bzw. Leitschaufeln, insbesondere gegenüber der Mehrzahl der anderen Strömungspassagen.

Das Verändern der Form von einer Stützrippe beschickten, Strömungspassage(n) gegenüber wenigstens einer anderen (der) Strömungspassage(n) umfasst ein Verändern eines Staffelungswinkels einer oder beider Leitschaufeln, die die Strömungspassage begrenzen gegenüber einer oder beider Leitschaufeln, die die andere Strömungspassage begrenzen.

Entsprechend ist bzw. wird in einer Ausführung für wenigstens eine (der) Stützrippe(n), insbesondere wenigstens für die Mehrzahl aller in Umfangsrichtung aufeinanderfolgenden Stützrippen der Stützrippenanordnung jeweils,
- eine strömungspassagenseitige Druckseite einer der beiden Leitschaufeln, die eine, insbesondere von dieser Stützrippe beschickte, Strömungspassage begrenzen, deren Gestaltung zur Reduzierung eines Druckverlusts und/oder einer Schwingungsanregung an diese Stützrippe angepasst ist bzw. wird, insbesondere eine Strömungspassage begrenzen, die dieser Stützrippe stromabwärts benachbart ist, von der strömungspassagenseitigen Druckseite einer der beiden Leitschaufeln, die eine andere Strömungspassage begrenzen, insbesondere von den strömungspassagenseitigen Druckseiten der Leitschaufeln, die die Mehrzahl der anderen Strömungspassagen begrenzen; und/oder
- eine strömungspassagenseitige Saugseite einer der beiden Leitschaufeln, die eine, insbesondere von dieser Stützrippe beschickte, Strömungspassage begrenzen, deren Gestaltung zur Reduzierung eines Druckverlusts und/oder einer Schwingungsanregung an diese Stützrippe angepasst ist bzw. wird, insbesondere eine Strömungspassage begrenzen, die dieser Stützrippe stromabwärts benachbart ist, von der strömungspassagenseitigen Saugseite einer der beiden Leitschaufeln, die eine andere Strömungspassage begrenzen, insbesondere von den strömungspassagenseitigen Saugseiten der Leitschaufeln, die die Mehrzahl der anderen Strömungspassagen begrenzen; und/oder
- ein Staffelungswinkel einer der beiden Leitschaufeln oder beider Leitschaufeln, die eine, insbesondere von dieser Stützrippe beschickte, Strömungspassage begrenzen, deren Gestaltung zur Reduzierung eines Druckverlusts und/oder einer Schwingungsanregung an diese Stützrippe angepasst ist bzw. wird, insbesondere eine Strömungspassage begrenzen, die dieser Stützrippe stromabwärts benachbart ist, von einem Staffelungswinkel wenigstens einer der eine andere Strömungspassage begrenzenden Leitschaufeln, insbesondere von den Staffelungswinkeln der Leitschaufeln, die die Mehrzahl der anderen Strömungspassagen begrenzen; und/oder
- ein Profil einer der beiden Leitschaufeln oder beider Leitschaufeln, die eine, insbesondere von dieser Stützrippe beschickte, Strömungspassage begrenzen, deren Gestaltung zur Reduzierung eines Druckverlusts und/oder einer Schwingungsanregung an diese Stützrippe angepasst ist bzw. wird, insbesondere eine Strömungspassage begrenzen, die dieser Stützrippe stromabwärts benachbart ist, von einem Profil wenigstens einer der eine andere Strömungspassage begrenzenden Leitschaufeln, insbesondere von den Profilen der Leitschaufeln, die die Mehrzahl der anderen Strömungspassagen begrenzen
   verschieden (ausgelegt).

Der Staffelungswinkel ist in einer Ausführung der Winkel, den die Profilsehne der Leitschaufel mit der Axial- oder Umfangsrichtung einschließt.

Hierdurch wird in einer Ausführung ein Nachlauf der Stützrippe vorteilhaft in der Strömungspassage geführt. Dadurch kann in einer Ausführung ein Druckverlust und/oder eine Schwingungsanregung besonders vorteilhaft reduziert werden.

In einer Ausführung ist das Leitgitter des Strömungskanals ein Vorleitgitter einer Turbine einer Gasturbine, in einer Weiterbildung ist die Stützrippenanordnung in einem Turbinenzwischengehäuse ("midturbine frame" MTF) zur Verbindung zweier Turbinen einer Gasturbine angeordnet, insbesondere einem Turbinenzwischengehäuse, das eine Hoch- und eine Mittel- oder Niederdruckturbine oder eine Mittel- und eine Niederdruckturbine miteinander verbindet bzw. hierzu eingerichtet ist bzw. verwendet wird.

Dies stellt eine besonders vorteilhafte Anwendung der vorliegenden Erfindung dar.

Weitere vorteilhafte Weiterbildungen der vorliegenden Erfindung ergeben sich aus den Unteransprüchen und der nachfolgenden Beschreibung bevorzugter Ausführungen. Hierzu zeigt, teilweise schematisiert:
- Fig. 1: einen Teil eines Strömungskanals einer Turbomaschine nach einer Ausführung der vorliegenden Erfindung; und
- Fig. 2: einen Teil der Fig. 1.

Fig. 1 zeigt einen Teil eines Strömungskanals 1 einer Turbomaschine nach einer Ausführung der vorliegenden Erfindung bzw. ein Auslegen des Strömungskanals 1 nach einem Verfahren nach einer Ausführung der vorliegenden Erfindung.

Der Strömungskanal 1 weist ein Leitgitter mit mehreren in Umfangsrichtung verteilten Leitschaufeln und durch je zwei aufeinanderfolgende Leitschaufeln begrenzte Strömungspassagen auf, von denen in Fig. 1 exemplarisch Leitschaufeln 20 - 24 und durch diese (teilweise) begrenzte Strömungspassagen 50 - 54 dargestellt sind.

Der Strömungskanal 1 weist weiter eine Stützrippenanordnung mit mehreren in Umfangsrichtung verteilten Stützrippen auf, von denen in Fig. 1 exemplarisch eine Stützrippe 10, der die Strömungspassage 51 stromabwärts benachbart ist, und eine Stützrippe 100, der die Strömungspassage 54 stromabwärts benachbart ist, dargestellt sind.

In der dargestellten Ausführungsform der Fig. 1 verlaufen die Stützrippen 10, 100 parallel zur Axialrichtung, d.h. sie sind nicht geneigt zur Axialrichtung angeordnet oder orientiert. In anderen nicht dargestellten Ausführungsform sind die Stützrippen 10 und/oder 100 zur Axialrichtung geneigt bzw. in Bezug auf die Axialrichtung angestellt orientiert, beispielsweise mit einem Winkel zwischen 5° und 10°, wie etwa 5°, 6°, 7°, 8°, 9° oder 10°.

Eine Gestaltung dieser einer Stützrippe stromabwärts benachbarten Strömungspassagen 51, 54 wird bzw. ist jeweils an die ihr stromaufwärts benachbarte Stützrippe 10 bzw. 100 angepasst, um einen Druckverlust und/oder eine Schwingungsanregung zu reduzieren.

Hierzu ist bzw. wird die Strömungspassage 51 in Umfangsrichtung (vertikal in Fig. 1) relativ zu der Stützrippe 10 derart positioniert, dass ein Nachlauf 12 (vgl. Fig. 1) und eine Tangente 14 in einem Punkt eines stromabwärtigen Endbereichs einer Skelettlinie 13 der Stützrippe 10 einen Eintrittsquerschnitt E der Strömungspassage 51 in einem mittleren Bereich schneidet, wie dies in Fig. 2 dargestellt ist. In gleicher Weise ist bzw. wird auch die Strömungspassage 54 in Umfangsrichtung relativ zu der Stützrippe 100 derart positioniert, dass ein Nachlauf bzw. eine Tangente in einem Punkt eines stromabwärtigen Endbereichs einer Skelettlinie der Stützrippe 100 einen Eintrittsquerschnitt der Strömungspassage 54 in einem mittleren Bereich schneidet (nicht dargestellt).

Zusätzlich ist bzw. wird eine Kanalbreite B in Umfangsrichtung (vgl. Fig. 2) der Strömungspassage 51 gegenüber den Strömungspassagen 50, 52 und 53 vergrößert.

Zusätzlich ist bzw. wird eine strömungspassagenseitige Druckseite 41 der Leitschaufel 21, die die Strömungspassage 51 begrenzt, insbesondere gegenüber den strömungspassagenseitigen Druckseiten 40 und 43 der Leitschaufeln 20 bzw. 23, die die Strömungspassage 50 bzw. 53 begrenzen, verändert bzw. angepasst.

Zusätzlich ist bzw. wird eine strömungspassagenseitige Saugseite 32 der Leitschaufel 22, die die Strömungspassage 51 begrenzt, insbesondere gegenüber den strömungspassagenseitigen Saugseiten 30 und 33 der Leitschaufeln 20 bzw. 23, die die Strömungspassage 50 bzw. 53 begrenzen, verändert bzw. angepasst.

Zusätzlich sind bzw. werden die Staffelungswinkel β₅₁, β₅₂ der Leitschaufeln 21, 22, die die Strömungspassage 51 begrenzen, insbesondere gegenüber dem Staffelungswinkel β₅₀ der Leitschaufeln 20, die die Strömungspassage 50 begrenzt, verändert bzw. angepasst, wie in Fig. 2 dargestellt.

Gleiches gilt analog für die Strömungspassage 54 bzw. die sie begrenzenden Leitschaufeln, von denen in Fig. 1 nur die Leitschaufel 24 gezeigt ist.

Ein Laufgitter 70 einer Turbine oder eines Verdichters ist stromabwärts hinter dem Leitgitter mit den Leitschaufeln 20 - 24 angeordnet. Im Falle einer Turbine ist ein Laufgitter 60 einer weiteren Turbine stromaufwärts vor der Stützrippenanordnung mit den Stützrippen 10, 100 angeordnet. Im Falle eines Verdichters ist ein Verdichterleitgitter 60 stromaufwärts vor der Stützrippenanordnung mit den Stützrippen 10, 100 angeordnet.

Obwohl in der vorhergehenden Beschreibung exemplarische Ausführungen erläutert wurden, sei darauf hingewiesen, dass eine Vielzahl von Abwandlungen möglich ist. Außerdem sei darauf hingewiesen, dass es sich bei den exemplarischen Ausführungen lediglich um Beispiele handelt, die den Schutzbereich, die Anwendungen und den Aufbau in keiner Weise einschränken sollen. Vielmehr wird dem Fachmann durch die vorausgehende Beschreibung ein Leitfaden für die Umsetzung von mindestens einer exemplarischen Ausführung gegeben, wobei diverse Änderungen, insbesondere in Hinblick auf die Funktion und Anordnung der beschriebenen Bestandteile, vorgenommen werden können, ohne den Schutzbereich zu verlassen, wie er sich aus den Ansprüchen ergibt.

### Bezugszeichenliste

- 1: Strömungskanal
- 10: Stützrippe
- 11: stromabwärtige Hinterkante der Stützrippe 10
- 12: Nachlauf der Stützrippe 10
- 13: Skelettlinie der Stützrippe 10
- 14: Tangente an Endbereich der Skelettlinie 13
- 20 - 24: Leitschaufel
- 30 - 34: Saugseite
- 40 - 44: Druckseite
- 50 - 54: Strömungspassage
- 60: Leit- oder Laufgitter
- 70: Laufgitter
- 100: Stützrippe
- B: Kanalbreite
- E: Eintrittsquerschnitt
- β₅₀ - β₅₂: Staffelungswinkel

## Patentansprüche

1. Verfahren zum Herstellen eines Strömungskanals (1) für eine Turbomaschine, insbesondere eine Gasturbine, der ein Leitgitter mit mehreren in Umfangsrichtung verteilten Leitschaufeln (20-24) und durch je zwei aufeinanderfolgende Leitschaufeln begrenzte Strömungspassagen (50-54) und eine Stützrippenanordnung mit mehreren Stützrippen (10, 100) aufweist, wobei für wenigstens die Mehrzahl aller in Umfangsrichtung aufeinanderfolgenden Stützrippen der Stützrippenanordnung jeweils eine Gestaltung einer Strömungspassage (51, 54) des Leitgitters, die dieser Stützrippe stromabwärts nachgelagert ist, an diese Stützrippeangepasst wird, um einen Druckverlust und/oder eine Schwingungsanregung zu reduzieren, **dadurch gekennzeichnet, dass** das Anpassen der Gestaltung der mehreren Strömungspassagen an die Stützrippen, der sie jeweils stromabwärts nachgelagert sind, ein Positionieren dieser Strömungspassage (51, 54) in Umfangsrichtung relativ zu dieser Stützrippe (10, 100) derart, dass ein Nachlauf (12) einen Eintrittsquerschnitt (E) der Strömungspassage in einem mittleren Bereich schneidet, umfasst, und ein Verändern einer Form dieser Strömungspassage gegenüber wenigstens einer anderen der Strömungspassagen (50, 52, 53) , die keine einer Stützrippe benachbarte Strömungspassage ist, umfasst, wobei das Verändern der Form ein Verändern eines Staffelungswinkels (β₅₁, β₅₂) wenigstens einer der beiden Leitschaufeln (22), die diese Strömungspassage begrenzen, gegenüber einer Leitschaufel, die eine andere Strömungspassage (50, 52, 53) begrenzt, umfasst.

2. Verfahren nach dem vorhergehenden Anspruch, **dadurch gekennzeichnet, dass** das Anpassen der Gestaltung wenigstens einer dieser Strömungspassagen an die Stützrippe, der sie stromabwärts nachgelagert ist, ein Verändern einer Form dieser Strömungspassage (51, 54) gegenüber wenigstens einer anderen der Strömungspassagen (50, 52, 53) umfasst.

3. Verfahren nach dem vorhergehenden Anspruch, **dadurch gekennzeichnet, dass** das Verändern der Größe und/oder Form der einen Strömungspassage (51, 54) gegenüber der wenigstens einen anderen Strömungspassage (50, 52, 53) ein Verändern, insbesondere Vergrößern, einer Kanalbreite (B) in Umfangsrichtung und/oder ein Verändern einer strömungspassagenseitigen Druckseite (41, 44) einer der beiden Leitschaufeln (21, 24) und/oder einer strömungspassagenseitigen Saugseite (32) einer der beiden Leitschaufeln (22), die die eine Strömungspassage begrenzen, und/oder Profils wenigstens einer dieser beiden Leitschaufeln (21, 22, 24) gegenüber der anderen Strömungspassage (50, 52, 53) bzw. der diese begrenzenden Leitschaufel bzw. Leitschaufeln (20, 23) umfasst.

4. Verfahren nach einem der vorhergehenden Ansprüche, **dadurch gekennzeichnet, dass** das Leitgitter ein Vorleitgitter einer Turbine einer Gasturbine ist, insbesondere die Stützrippenanordnung in einem Turbinenzwischengehäuse zur Verbindung zweier Turbinen einer Gasturbine angeordnet ist.

5. Strömungskanal (1) für eine Turbomaschine, insbesondere eine Gasturbine, der ein Leitgitter mit mehreren in Umfangsrichtung verteilten Leitschaufeln (20-24) und durch je zwei aufeinanderfolgende Leitschaufeln begrenzte Strömungspassagen (50-54) und eine Stützrippenanordnung mit wenigstens einer Stützrippe (10, 100) aufweist, wobei der Strömungskanal nach einem Verfahren nach einem der vorhergehenden Ansprüche hergestellt ist.

6. Strömungskanal (1) nach Anspruch 5, wobei für wenigstens die Mehrzahl aller in Umfangsrichtung aufeinanderfolgenden Stützrippen der Stützrippenanordnung jeweils, eine Strömungspassage (51, 54), die dieser Stützrippe (10, 100) stromabwärts nachgelagert, insbesondere benachbart, ist, relativ zu dieser Stützrippe in Umfangsrichtung derart positioniert ist, dass ein Nachlauf (12) einen Eintrittsquerschnitt (E) der Strömungspassage in einem mittleren Bereich schneidet, wobei eine Form dieser Strömungspassage von wenigstens einer anderen der Strömungspassagen verschieden ist, wobei ein Staffelungswinkel (β₅₁, β₅₂) einer der beiden Leitschaufeln, die diese eine Strömungspassage begrenzen, von wenigstens einer anderen der Strömungspassagen verschieden ist.

7. Strömungskanal (1) nach Anspruch 5 oder 6, wobei eine Größe dieser Strömungspassage von wenigstens einer anderen der Strömungspassagen verschieden ist.

8. Strömungskanal (1) nach einem der Ansprüche 5 bis 7, wobei eine Kanalbreite (B) dieser Strömungspassage in Umfangsrichtung von wenigstens einer anderen der Strömungspassagen verschieden ist.

9. Strömungskanal (1) nach einem der Ansprüche 5 bis 8, wobei eine strömungspassagenseitige Druckseite (41, 44) einer der beiden Leitschaufeln, die diese eine Strömungspassage begrenzen, von wenigstens einer anderen der Strömungspassagen verschieden ist.

10. Strömungskanal (1) nach einem der Ansprüche 5 bis 9, wobei eine strömungspassagenseitige Saugseite (32) einer der beiden Leitschaufeln, die diese eine Strömungspassage begrenzen, von wenigstens einer anderen der Strömungspassagen verschieden ist.

11. Strömungskanal (1) nach einem der Ansprüche 5 bis 10, wobei ein Profil wenigstens einer der beiden Leitschaufeln, die diese eine Strömungspassage begrenzen, von wenigstens einer anderen der Strömungspassagen verschieden ist.

12. Turbomaschine, insbesondere Gasturbine, mit wenigstens einem Strömungskanal nach einem der vorhergehenden Ansprüche.

## Claims

1. Method for producing a flow channel (1) for a turbine engine, in particular a gas turbine, which channel has a guide vane assembly comprising a plurality of guide vanes (20-24) distributed in the circumferential direction, and which has flow passages (50-54) each delimited by two successive guide vanes, and which has a support rib arrangement comprising a plurality of support ribs (10, 100), wherein, for at least the majority of all support ribs of the support rib arrangement that follow one another in the circumferential direction, a design of a flow passage (51, 54) of the guide vane assembly which is downstream of this support rib is adapted to this support rib in order to reduce a pressure loss and/or a vibration excitation, **characterized in that** adapting the design of the plurality of flow passages to the support ribs which are respectively downstream thereof comprises positioning this flow passage (51, 54) relative to this support rib (10, 100) in the circumferential direction such that a wake (12) intersects an inlet cross section (E) of the flow passage in a central region, and changing a shape of this flow passage with respect to at least one other of the flow passages (50, 52, 53) which is not a flow passage adjacent to a support rib, wherein changing the shape comprises changing a stagger angle (ß₅₁, ß₅₂) of at least one of the two guide vanes (22) which delimit this flow passage with respect to a guide vane which delimits another flow passage (50, 52, 53).

2. Method according to the preceding claim, **characterized in that** adapting the design of at least one of these flow passages to the support rib downstream thereof comprises changing a shape of this flow passage (51, 54) with respect to at least one other of the flow passages (50, 52, 53).

3. Method according to the preceding claim, **characterized in that** changing the size and/or shape of the one flow passage (51, 54) with respect to the at least one other flow passage (50, 52, 53) comprises changing, in particular increasing, a channel width (B) in the circumferential direction
and/or changing a flow-passage-side pressure side (41, 44) of one of the two guide vanes (21, 24) and/or a flow-passage-side suction side (32) of one of the two guide vanes (22) which delimit the one flow passage, and/or profile of at least one of these two guide vanes (21, 22, 24) with respect to the other flow passage (50, 52, 53) or the guide vane or guide vanes (20, 23) delimiting said flow passage.

4. Method according to any of the preceding claims, **characterized in that** the guide vane assembly is an inlet guide vane assembly of a turbine of a gas turbine, in particular the support rib arrangement is arranged in a turbine intermediate casing for connecting two turbines of a gas turbine.

5. Flow channel (1) for a turbine engine, in particular a gas turbine, which channel has a guide vane assembly comprising a plurality of guide vanes (20-24) distributed in the circumferential direction, and which has flow passages (50-54) each delimited by two successive guide vanes, and which has a support rib arrangement comprising at least one support rib (10, 100), wherein the flow channel is produced according to a method according to any of the preceding claims.

6. Flow channel (1) according to claim 5, wherein, for at least the majority of all support ribs of the support rib arrangement that are successive in the circumferential direction, a flow passage (51, 54) which is respectively downstream of, in particular adjacent to, this support rib (10, 100) is positioned relative to this support rib in the circumferential direction such that a wake (12) intersects an inlet cross section (E) of the flow passage in a central region, wherein a shape of this flow passage is different from at least one other of the flow passages, wherein a stagger angle (ß₅₁, ß₅₂) of one of the two guide vanes which delimit a flow passage is different from at least one other of the flow passages.

7. Flow channel (1) according to either claim 5 or claim 6, wherein a size of this flow passage is different from at least one other of the flow passages.

8. Flow channel (1) according to any of claims 5 to 7, wherein a channel width (B) of this flow passage in the circumferential direction is different from at least one other of the flow passages.

9. Flow channel (1) according to any of claims 5 to 8, wherein a flow-passage-side pressure side (41, 44) of one of the two guide vanes which delimit this one flow passage is different from at least one other of the flow passages.

10. Flow channel (1) according to any of claims 5 to 9, wherein a flow-passage-side suction side (32) of one of the two guide vanes which delimit this one flow passage is different from at least one other of the flow passages.

11. Flow channel (1) according to any of claims 5 to 10, wherein a profile of at least one of the two guide vanes which delimit this one flow passage is different from at least one other of the flow passages.

12. Turbine engine, in particular a gas turbine, comprising at least one flow channel according to any of the preceding claims.

## Revendications

1. Procédé de fabrication d'un canal d'écoulement (1) pour une turbomachine, en particulier une turbine à gaz, lequel présente une grille de guidage comportant plusieurs aubes de guidage (20-24) distribuées sur la circonférence et des passages d'écoulement (50-54) délimités respectivement par deux aubes de guidage consécutives et un arrangement de nervures d'appui comportant plusieurs nervures d'appui (10, 100), pour chacune d'au moins la majorité de toutes les nervures d'appui de l'arrangement de nervures d'appui consécutives dans la direction circonférentielle, une configuration d'un passage d'écoulement (51, 54) de la grille de guidage, lequel est disposé en aval de cette nervure d'appui, étant adaptée à cette nervure d'appui, afin de réduire une perte de pression et/ou une excitation de vibration, **caractérisé en ce que** l'adaptation de la configuration des plusieurs passages d'écoulement aux nervures d'appui, en aval desquelles ils sont respectivement disposés, comprend un positionnement de ce passage d'écoulement (51, 54) dans la direction circonférentielle par rapport à cette nervure d'appui (10, 100) de telle sorte qu'un sillage (12) coupe une section transversale d'entrée (E) du passage d'écoulement dans une zone centrale, et comprend une modification d'une forme de ce passage d'écoulement par rapport à au moins un autre des passages d'écoulement (50, 52, 53) qui n'est pas un passage d'écoulement adjacent à une nervure d'appui, la modification de la forme comprenant une modification d'un angle de décalage (ß₅₁, ß₅₂) d'au moins une des deux aubes de guidage (22) qui délimitent ce passage d'écoulement, par rapport à une aube de guidage qui délimite un autre passage d'écoulement (50, 52, 53).

2. Procédé selon la revendication précédente, **caractérisé en ce que** l'adaptation de la configuration d'au moins un de ces passages d'écoulement à la nervure d'appui en aval de laquelle il est disposé comprend une modification d'une forme de ce passage d'écoulement (51, 54) par rapport à au moins un autre des passages d'écoulement (50, 52, 53).

3. Procédé selon la revendication précédente, **caractérisé en ce que** la modification de la taille et/ou de la forme de l'un passage d'écoulement (51, 54) par rapport à l'au moins un autre passage d'écoulement (50, 52, 53) comprend une modification, en particulier un agrandissement, d'une largeur de canal (B) dans la direction circonférentielle
et/ou une modification d'un côté de pression (41, 44) côté passage d'écoulement d'une des deux aubes de guidage (21, 24) et/ou d'un côté d'aspiration (32) côté passage d'écoulement d'une des deux aubes de guidage (22) qui délimitent ce passage d'écoulement, et/ou d'un profil d'au moins une de ces deux aubes de guidage (21, 22, 24) par rapport à l'autre passage d'écoulement (50, 52, 53) ou à celui de cette aube de guidage ou de ces aubes de guidage (20, 23) qui le délimitent.

4. Procédé selon l'une des revendications précédentes, **caractérisé en ce que** la grille de guidage est une grille de guidage antérieure d'une turbine d'une turbine à gaz, en particulier l'arrangement de nervures d'appui est disposé dans un châssis intermédiaire de turbines pour la connexion de deux turbines d'une turbine à gaz.

5. Canal d'écoulement (1) pour une turbomachine, en particulier une turbine à gaz, qui présente une grille de guidage, comportant plusieurs aubes de guidage (20-24) distribuées sur la circonférence et des passages d'écoulement (50-54) délimités respectivement par deux aubes de guidage consécutives et un arrangement de nervures d'appui comportant au moins une nervure d'appui (10, 100), le canal d'écoulement étant fabriqué par un procédé selon l'une des revendications précédentes.

6. Canal d'écoulement (1) selon la revendication 5, pour au moins la majorité de toutes les nervures d'appui de l'arrangement de nervure d'appui consécutives dans la direction circonférentielle respectivement, un passage d'écoulement (51, 54), qui est disposé en aval, en particulier adjacent, de cette nervure d'appui (10, 100), est positionné par rapport à cette nervure d'appui dans la direction circonférentielle de telle sorte qu'un sillage (12) coupe une section transversale d'entrée (E) du passage d'écoulement dans une zone centrale, une forme de ce passage d'écoulement étant différente de celle d'au moins un autre des passages d'écoulement, un angle de décalage (ß₅₁, ß₅₂) d'une des deux aubes de guidage, qui délimitent ce passage d'écoulement, étant différent de celui d'au moins un autre des passages d'écoulement.

7. Canal d'écoulement (1) selon la revendication 5 ou 6, une taille de ce passage d'écoulement étant différente de celle d'au moins un autre des passages d'écoulement.

8. Canal d'écoulement (1) selon l'une des revendications 5 à 7, une largeur de canal (B) de ce passage d'écoulement étant différente dans la direction circonférentielle de celle d'au moins un autre des passages d'écoulement.

9. Canal d'écoulement (1) selon l'une des revendications 5 à 8, un côté de pression (41, 44) côté passage d'écoulement d'une des deux aubes de guidage qui délimitent ce passage d'écoulement étant différent de celui d'au moins un autre des passages d'écoulement.

10. Canal d'écoulement (1) selon l'une des revendications 5 à 9, un côté d'aspiration (32) côté passage d'écoulement d'une des deux aubes de guidage qui délimitent ce passage d'écoulement étant différent de celui d'au moins un autre des passages d'écoulement.

11. Canal d'écoulement (1) selon l'une des revendications 5 à 10, un profil d'au moins une des deux aubes de guidage qui délimitent ce passage d'écoulement étant différent de celui d'au moins un autre des passages d'écoulement.

12. Turbomachine, en particulier turbine à gaz, comportant au moins un canal d'écoulement selon l'une des revendications précédentes.
